# EUROPÄISCHE PATENTSCHRIFT

(11) **EP 3 045 695 B1**
(45) Veröffentlichungstag und Bekanntmachung des Hinweises auf die Patenterteilung: **07.04.2021**
(21) Anmeldenummer: 16000023.8
(22) Anmeldetag: 08.01.2016
(51) Int. Cl.: F01P 7/04, F01P 7/16, F01P 11/12, F01P 7/06, F01P 7/10

(54) **VERFAHREN ZUM BETREIBEN EINES KÜHLSYSTEMS FÜR EIN FAHRZEUG, INSBESONDERE FÜR EIN NUTZFAHRZEUG**
METHOD OF OPERATING A COOLING SYSTEM FOR A VEHICLE, IN PARTICULAR FOR A COMMERCIAL VEHICLE
PROCEDE DE FONCTIONNEMENT D'UN SYSTEME DE REFROIDISSEMENT POUR UN VEHICULE, EN PARTICULIER POUR UN VEHICULE UTILITAIRE

(30) Priorität: 13.01.2015 DE 102015000390
(43) Veröffentlichungstag der Anmeldung: 20.07.2016
(73) Patentinhaber: MAN Truck & Bus SE, 80995 München (DE)
(72) Erfinder: Karl, Christian, 80995 München (DE); Tröbst, Steffen, 07646 Waldeck (DE); Schuster, Rainer, 91207 Lauf a.d. Pegnitz (DE)
(74) Vertreter: Liebl, Thomas

(56) Entgegenhaltungen:
- WO-A1-2012/012272
- WO-A1-2015/088423
- FR-A- 1 169 666
- FR-A1- 2 808 304
- FR-A1- 2 808 305
- GB-A- 1 147 266

## Beschreibung

Die Erfindung betrifft ein Verfahren zum Betreiben eines Kühlsystems für ein Fahrzeug, insbesondere für ein Nutzfahrzeug, nach dem Oberbegriff des Patentanspruches 1, ein Kühlsystem für ein Fahrzeug, insbesondere für ein Nutzfahrzeug, nach dem Oberbegriff des Patentanspruches 11 sowie ein Fahrzeug, insbesondere ein Nutzfahrzeug, zur Durchführung des Verfahrens und/oder mit dem Kühlsystem nach Patentanspruch 12.

Es ist bekannt, bei Fahrzeugen ein Kühlsystem mit wenigstens einem Kühlkreislauf vorzusehen, mittels dem wenigstens eine zu kühlende Komponente, insbesondere eine Brennkraftmaschine, des Fahrzeugs flüssigkeitsgekühlt werden kann. Dabei weist der Kühlkreislauf üblicherweise wenigstens eine Wärmestrom-Einstelleinrichtung auf, mittels der ein aus dem Kühlkreislauf abführbarer Wärmestrom eingestellt werden kann. Eine derartige Wärmestrom-Einstelleinrichtung kann beispielsweise eine Kühlmittelpumpe, mittels der das Kühlmittel durch den Kühlkreislauf gefördert wird, oder ein Ventilatorelement bzw. ein Lüfter sein, mittels dem ein Kühler des Kühlkreislaufs gekühlt werden kann.

Des Weiteren ist es auch bekannt, die Kühlmittelpumpe und den Lüfter des Kühlkreislaufs mittels einer Regel- und/oder Steuereinrichtung derart zu regeln bzw. zu steuern, dass ein definierter Wärmestrom von dem Kühlkreislauf abgeführt und gleichzeitig die Kühlmittelpumpe und der Lüfter mit möglichst geringer bzw. mit minimaler Antriebsenergie angetrieben werden. Dadurch kann das Fahrzeug besonders energieeffizient betrieben werden. Zur Minimierung der Antriebsenergie ist dabei üblicherweise ein Kennfeld in der Regel- und/oder Steuereinrichtung hinterlegt, in das der von dem Kühlkreislauf abgeführte Wärmestrom in Abhängigkeit von den Drehzahlen der Kühlmittelpumpe und des Lüfters eingetragen ist. Mittels des Kennfelds kann somit zu einem definierten von dem Kühlkreislauf abzuführenden Wärmestrom die minimale Gesamt-Antriebsenergie zum Antreiben der Kühlmittelpumpe und des Lüfters ermittelt werden.

Aus der FR 2 808 304 A1 ist eine Nachlaufkühlung eines Fahrzeugs bekannt.

Die WO 2012/012272 A1 beschreibt Systeme und Verfahren zum Vermeiden von durch rotierende Komponenten erregten Resonanzen.

Die FR 2 808 305 A1 betrifft ein System zum Betreiben eines Drehelementes mit dem Ziel der Vermeidung von Resonanzfrequenzen.

Aus der nachveröffentlichten WO 2015/088423 A1 ist ein Verfahren zur Steuerung eines Lüfters bekannt.

Die DE 197 19 792 A1 offenbart beispielsweise eine Vorrichtung und ein Verfahren zur Regulierung der Kühlwassertemperatur eines Kraftfahrzeugmotors, bei denen das Fahrzeug wenigstens zwei energieverbrauchende Aggregate zur Beeinflussung der zu regulierenden Kühlwassertemperatur aufweist. Dabei ist eine Steuereinheit vorgesehen, mittels der die Leistung dieser Aggregate zur Bewirkung einer benötigten Beeinflussung der Kühlwassertemperatur eingestellt werden kann. Die Leistung der Aggregate wird anhand eines vorab bestimmten, energieminimalen Kennfelds eingestellt, das für jeden Systemzustand den Betriebspunkt absolut minimalen Gesamtenergieverbrauchs der Aggregate zur Temperaturregelung gemäß eines jeweiligen Sollwerts angibt.

Der Antrieb der Kühlmittelpumpe und des Lüfters mit möglichst geringer bzw. mit minimaler Gesamt-Antriebsenergie hat jedoch den Nachteil, dass wenigstens eine dieser Komponenten, insbesondere der Lüfter, häufig derart laut wird, dass ihr Geräusch als unangenehm bzw. störend empfunden wird.

Aufgabe der Erfindung ist es, ein Verfahren zum Betreiben eines Kühlsystems für ein Fahrzeug, insbesondere für ein Nutzfahrzeug, und ein Kühlsystem für ein Fahrzeug, insbesondere für ein Nutzfahrzeug, bereitzustellen, mittels denen die Akustik des Fahrzeugs auf einfache und energieeffiziente Weise verbessert wird.

Diese Aufgabe wird mit den Merkmalen der unabhängigen Ansprüche gelöst. Bevorzugte Weiterbildungen sind in den Unteransprüchen offenbart.

Gemäß Patentanspruch 1 wird ein Verfahren zum Betreiben eines Kühlsystems für ein Fahrzeug, insbesondere für ein Nutzfahrzeug, vorgeschlagen, wobei das Kühlsystem wenigstens einen Kühlkreislauf aufweist, mittels dem wenigstens eine zu kühlende Komponente, insbesondere eine Brennkraftmaschine, des Fahrzeugs flüssigkeitsgekühlt werden kann, wobei dem Kühlkreislauf wenigstens zwei mittels einer Antriebseinrichtung antreibbare Wärmestrom-Einstelleinrichtungen zugeordnet sind, mittels denen ein aus dem Kühlkreislauf abführbarer Wärmestrom eingestellt werden kann, und wobei eine Regel- und/oder Steuereinrichtung vorgesehen ist, mittels der in einem, einen Grundmodus ausbildenden Energiemodus die Wärmestrom-Einstelleinrichtungen selbsttätig bzw. automatisch derart geregelt und/oder gesteuert werden, dass ein definierter Wärmestrom-Wert von dem Kühlkreislauf abgeführt wird und gleichzeitig die Wärmestrom-Einstelleinrichtungen mit minimaler Antriebsenergie mittels der Antriebseinrichtung angetrieben werden. Erfindungsgemäß wird die Regel- und/oder Steuereinrichtung in Abhängigkeit von wenigstens einem Akustik-Parameter von dem Energiemodus in einen Akustikmodus umgeschaltet, in dem die Wärmestrom-Einstelleinrichtungen mittels der Regel- und/oder Steuereinrichtung selbsttätig bzw. automatisch derart geregelt und/oder gesteuert werden, dass ein definierter Wärmestrom-Wert von dem Kühlkreislauf abgeführt wird und gleichzeitig ein Akustik-Wert des Ventilatorelements einen definierten Grenzwert nicht überschreitet.

Dadurch wird die Akustik des Fahrzeugs auf besonders einfache Weise verbessert, da die Regel- und/oder Steuereinrichtung lediglich in den Akustikmodus geschaltet werden muss, wenn in dem Energiemodus das Geräusch der Wärmestrom-Einstelleinrichtungen als unangenehm bzw. als störend empfunden wird. Durch die Bereitstellung des Energiemodus und des Akustikmodus wird weiter auch ein energieeffizienter Betrieb des Fahrzeugs sichergestellt, da die Regel- und/oder Steuereinrichtung nur dann in den Akustikmodus geschaltet wird, wenn dies auch erforderlich ist. Ansonsten wird die Regel- und/oder Steuereinrichtung stets in dem energieeffizienten Energiemodus betrieben.

Die Begrifflichkeit "definiert geringe Antriebsenergie" ist hier derart zu verstehen, dass die energieverbrauchenden Wärmestrom-Einstelleinrichtung beim Abführen eines definiert vorgegebenen Wärmstroms-Wert von dem Kühlkreislauf stets mit möglichst geringer bzw. mit minimaler Antriebsenergie mittels der Antriebseinrichtung angetrieben werden.

Die Begrifflichkeit "Antriebsenergie" bedeutet hier die Gesamt-Energiemenge, die von einer Energiequelle des Fahrzeugs bereitgestellt werden muss, um die Wärmestrom-Einstelleinrichtungen anzutreiben. Etwaige Energieverluste, beispielsweise durch Energieumwandlung, Energiespeicherung oder Reibung, werden daher bei der Bestimmung der zum Antreiben der Wärmestrom-Einstelleinrichtungen erforderlichen Antriebsenergie berücksichtigt. Die Energiequelle kann dabei beispielsweise eine Antriebseinrichtung, beispielswiese eine Brennkraftmaschine, zum Antreiben des Fahrzeugs sein.

Des Weiteren umfasst die Begrifflichkeit "Akustik-Wert" hier ausdrücklich jeglichen Wert, der als unangenehmes bzw. störendes Geräusch der wenigstens einen Wärmestrom-Einstelleinrichtung empfunden werden kann. Beispielsweise kann der wenigstens eine Akustik-Wert die Lautstärke und/oder die Tonhöhe des durch die wenigstens eine Wärmestrom-Einstelleinrichtung erzeugten Geräusches sein.

In einer nicht von der Erfindung umfassten Verfahrensführung ist der wenigstens eine Akustik-Parameter der wenigstens eine Akustik-Wert der wenigstens eine Wärmestrom-Einstelleinrichtung. Sofern dann in dem Energiemodus der wenigstens eine Akustik-Wert den definierten Grenzwert überschreitet, schaltet die Regel- und/oder Steuereinrichtung selbsttätig bzw. automatisch in den Akustikmodus um. So wird die Akustik des Fahrzeugs auf besonders zuverlässige und komfortable Weise verbessert, da die Regel- und/oder Steuereinrichtung selbsttätig bzw. automatisch in den Akustikmodus umschaltet, wenn der wenigstens eine Akustik-Wert den definierten Grenzwert überschreitet.

Das Fahrzeug kann wenigstens eine Akustik-Messeinrichtung, insbesondere ein Mikrofon, aufweisen, mittels der der wenigstens eine Akustik-Messwert gemessen werden kann, was nicht von der Erfindung umfasst ist. Die Akustik-Messeinrichtung ist dann signalübertragend mit der Regel- und/oder Steuereinrichtung verbunden. Mittels der Akustik-Messeinrichtung kann der aktuelle Akustik-Wert der Wärmestrom-Einstelleinrichtung zuverlässig und einfach ermittelt werden. Ausgehend von diesem ermittelten aktuellen Akustik-Wert kann die Regel- und/oder Steuereinrichtung dann ermitteln, ob der gemessene Akustik-Wert den definierten Grenzwert überschreitet oder nicht. Die wenigstens eine Akustik-Messeinrichtung kann dabei beispielsweise im Inneren des Fahrzeugs und/oder außen am Fahrzeug angeordnet sein.

In der Regel- und/oder Steuereinrichtung kann ein Akustik-Kennfeld hinterlegt sein, was nicht von der Erfindung umfasst ist. Mittels dem Akustik-Kennfeld kann der wenigstens eine Akustik-Wert der wenigstens einen Wärmestrom-Einstelleinrichtung ermittelt werden, wobei in das Akustik-Kennfeld der wenigstens eine Akustik-Wert in Abhängigkeit von wenigstens einem den Akustik-Wert beeinflussenden Antriebsparameter, insbesondere einer Drehzahl, der Antriebseinrichtung eingetragen ist. So kann der aktuelle Akustik-Wert der Wärmestrom-Einstelleinrichtung besonders kostengünstig ermittelt werden. Das Kennfeld kann dabei beispielsweise an einem Fahrzeugprüfstand, insbesondere an einem Motorprüfstand, mit definiert am Fahrzeug angeordneten Mikrofonen ermittelt werden. Die Mikrofone können hierzu beispielsweise im Inneren des Fahrzeugs und/oder außerhalb des Fahrzeug angeordnet werden.

Erfindungsgemäß ist wenigstens eine der Wärmestrom-Einstelleinrichtungen als Ventilatorelement, insbesondere als Lüfter, zur Kühlung des Kühlkreislaufs ausgebildet. Das Ventilatorelement kann wenigstens einen mittels einer Stelleinrichtung verstellbaren Ventilatorflügel aufweisen, durch dessen Verstellung die Ausrichtung des Ventilatorflügels einstellbar und/oder verstellbar ist. Mittels eines derartigen Ventilatorelements kann die Kühlung des Kühlkreislaufs und/oder die Akustik des Ventilatorelements auf besonders einfache Weise eingestellt bzw. verstellt werden, da mittels des Anstellwinkels des Ventilatorflügels der geförderte Luftstrom und die Akustik des Ventilatorelements beeinflusst werden kann. Weiter bevorzugt weist das Fahrzeug wenigstens eine mittels einer Stelleinrichtung verstellbare Luftstromklappe auf, durch deren Verstellung ein Luftstrom in einen die Antriebseinrichtung aufweisenden Motorraum des Fahrzeugs einstellbar und/oder verstellbar ist. Mittels einer derartigen Luftstromklappe kann die Kühlung des Kühlkreislaufs und/oder die Akustik der Wärmestrom-Einstelleinrichtung auf einfache Weise eingestellt bzw. verstellt werden, da durch die Stellung der Luftstromklappe der Luftstrom in den Motorraum und der von dem Motorraum abstrahlende Schall beeinflusst werden kann. Erfindungsgemäß wird zur Verringerung des wenigstens einen Akustik-Werts wenigstens ein den Akustik-Wert beeinflussenden Antriebsparameter der Antriebseinrichtung verändert. So kann der Akustik-Wert auf einfache und effektive Weise verringert werden. Insbesondere der Ventilatorflügel und die Luftstromklappe sind regelmäßig in einer Wechselwirkung mit dem, den Ventilatorflügel aufweisenden Ventilatorelement, wodurch über die Stellung des Ventilatorflügels und der Luftstromklappe akustisch ungünstige Drehzahlbereiche des Ventilatorelements geglättet bzw. überbrückt werden können. Die Wechselwirkung kann dabei beispielsweise durch Sogwirkungen, durch auf das Ventilatorelement wirkende Widerstände oder durch Abkapseln des Motorraums mittels der Luftstromklappe entstehen.

Es kann eine von einem Fahrer des Fahrzeugs, insbesondere manuell, betätigbare Betätigungseinrichtung, insbesondere ein Taster und/oder ein Schalter vorgesehen sein, was nicht von der Erfindung umfasst ist. Durch deren Betätigung kann die Regel- und/oder Steuereinrichtung für einen definierten Zeitraum oder fortdauernd in den Energiemodus und/oder in den Akustikmodus versetzt werden. Auf diese Weise kann der Fahrer des Fahrzeugs selbst die Regel- und/oder Steuereinrichtung in den Energiemodus oder den Akustikmodus setzen, wenn er dies wünscht. So kann der Fahrer beispielsweise während einer Nachtfahrt die Regel- und/oder Steuereinrichtung in den Akustikmodus setzen. Ebenso ist es beispielsweise möglich, bei Bergungsfahrzeugen am Einsatzort die Regel- und/oder Steuereinrichtung in den Akustikmodus setzen. Sofern die Regel- und/oder Steuereinrichtung durch Betätigung der Betätigungseinrichtung für einen definierten Zeitraum in den Energiemodus versetzt werden kann, ist vorzugsweise eine signaltechnisch mit der Regel- und/oder Steuereinrichtung verbundene, von einem Fahrer des Fahrzeugs, insbesondere manuell, betätigbare Einstelleinrichtung vorgesehen, mittels der der Fahrer des Fahrzeugs den definierten Zeitraum einstellen kann.

In einer bevorzugten Verfahrensführung ist der wenigstens eine Akustik-Parameter wenigstens ein definierter Straßenverkehrs-Parameter, wobei das Fahrzeug eine Verkehrssituations-Erkennungseinrichtung aufweist, mittels der eine aktuelle Verkehrssituation des Fahrzeugs erkannt und/oder erfasst werden kann, und wobei die Regel- und/oder Steuereinrichtung in Abhängigkeit von der ermittelten aktuellen Verkehrssituation des Fahrzeugs selbsttätig in den Akustikmodus umschaltet oder nicht. So wird die Akustik des Fahrzeugs auf besonders zuverlässige und komfortable Weise verbessert, da die Regel- und/oder Steuereinrichtung in Abhängigkeit von der ermittelten aktuellen Verkehrssituation selbsttätig bzw. automatisch in den Akustikmodus umschaltet oder nicht. Die Regel- und/oder Steuereinrichtung kann dabei beispielsweise selbsttätig in den Akustikmodus umschalten, wenn mit dem Fahrzeug Stadtgebiete, Wohngebiete oder verkehrsberuhigte Bereiche durchfahren werden. Bevorzugt weist die Verkehrssituations-Erkennungseinrichtung eine Standort-Bestimmungseinrichtung und/oder eine Verkehrsschild-Erkennungseinrichtung auf, um die aktuelle Verkehrssituation des Fahrzeugs einfach und zuverlässig erfassen zu können.

Erfindungsgemäß weist das Fahrzeug eine Prognostizier-Einrichtung auf, mittels der eine zukünftige Verkehrssituation des Fahrzeugs prognostiziert oder vorhergesehen werden kann. Auf diese Weise werden erfindungsgemäß, zeitlich gesehen, vor einer zukünftigen Verkehrssituation, bei der die Regel- und/oder Steuereinrichtung in den Akustikmodus geschaltet werden soll, bereits Maßnahmen getroffen, die während der zukünftigen Verkehrssituation des Fahrzeugs ein Umschalten der Regel- und/oder Steuereinrichtung in den Akustikmodus ermöglichen. Eine derartige Verkehrssituation kann beispielsweise das Durchfahren eines Stadtgebiets, eines Wohngebiets oder eines verkehrsberuhigten Bereichs sein. Bevorzugt weist die Prognostiziereinrichtung dabei eine Standort-Bestimmungseinrichtung und/oder eine Fahrroutenerkennungseinrichtung auf, um die zukünftige Verkehrssituation einfach und zuverlässig prognostizieren zu können.

Erfindungsgemäß wird mittels der Regel- und/oder Steuereinrichtung, zeitlich gesehen, vor einer künftigen Verkehrssituation, bei der die Regel- und/oder Steuereinrichtung in den Akustikmodus geschaltet werden soll, der aus dem Kühlkreislauf abgeführte Wärmestrom selbsttätig erhöht. So kann auf zuverlässige Weise sichergestellt werden, dass die Regel- und/oder Steuereinrichtung während der zukünftigen Verkehrssituation in den Akustikmodus geschaltet werden kann, auch wenn in dem Akustikmodus nur ein geringerer Wärmestrom von dem Kühlkreislauf abgeführt werden kann als in dem Energiemodus.

Alternativ und/oder zusätzlich kann auch eine, insbesondere manuell, durch einen Fahrer des Fahrzeugs betätigbare Betätigungsvorrichtung, insbesondere ein Taster oder ein Schalter vorgesehen sein, durch deren Betätigung der aus dem Kühlkreislauf abgeführte Wärmestrom für einen definierten Zeitraum erhöht werden kann. Die Betätigungsvorrichtung wird dann, zeitlich gesehen, vor einer zukünftigen Verkehrssituation, bei der die Regel- und/oder Steuereinrichtung in den Akustikmodus geschaltet werden soll, betätigt. Auf diese Weise kann der Fahrer des Fahrzeugs die Vorkühlung der mittels des Kühlkreislaufs zu kühlenden Komponenten selbst einleiten, wenn er dies wünscht.

In einer weiteren, nicht von der Erfindung umfassten Verfahrensführung ist der wenigstens eine Akustik-Parameter wenigstens ein definierter Betriebsparameter des Fahrzeugs, um die Regel- und/oder Steuereinrichtungen in Abhängigkeit von der Betriebssituation des Fahrzeugs in den Akustikmodus zu versetzen oder nicht. Bevorzugt ist dabei der wenigstens eine Betriebsparameter die aktuell in einer Energie-Speichereinrichtung des Fahrzeugs gespeicherte Energiemenge zum Betreiben einer Fahrzeug-Antriebseinrichtung, insbesondere einer Brennkraftmaschine, des Fahrzeugs, wobei die Regel- und/oder Steuereinrichtung nicht in den Akustikmodus geschaltet wird oder schaltbar ist, wenn die in der Energie-Speichereinrichtung des Fahrzeugs gespeicherte Energiemenge geringer ist als eine definierte Mindest-Energiemenge. Auf diese Weise verbleibt die Regel- und/oder Steuereinrichtung stets in dem energieeffizienten Energiemodus, wenn die Speicher-Energiespeichereinrichtung gespeicherte Energiemenge geringer ist als die definierte Mindest-Energiemenge. Dadurch wird die Zuverlässigkeit des Fahrzeugs deutlich erhöht.

In einem nicht von der Erfindung umfassten Verfahren ist der wenigstens eine Betriebsparameter eine zukünftige Regeneration eines Abgasnachbehandlungselements, insbesondere eines Partikelfilters, eines Abgasstrangs des Fahrzeugs, bei der die Regel- und/oder Steuereinrichtung in den Akustikmodus geschaltet werden soll, wobei mittels der Regel- und/oder Steuereinrichtung zeitlich gesehen, vor der zukünftigen Regeneration der aus dem Kühlkreislauf abgeführte Wärmestrom selbsttätig erhöht wird. Dadurch wird sichergestellt, dass die Regel- und/oder Steuereinrichtung während der Regeneration des Abgasnachbehandlungselements in den Akustikmodus geschaltet werden kann. So werden die üblicherweise bei einer Regeneration eines Abgasnachbehandlungselements erhöhten Geräuschemissionen des Fahrzeugs, insbesondere aufgrund einer Lasterhöhung einer Brennkraftmaschine des Fahrzeugs, nicht noch zusätzlich durch die Wärmestrom-Einstelleinrichtungen erhöht.

In einem nicht von der Erfindung umfassten Verfahren ist der wenigstens eine Betriebsparameter die aktuelle Stellung wenigstens einer mittels einer Stelleinrichtung verstellbaren Luftstromklappe. Durch die Stellung einer derartigen Luftstromklappe wird die Akustik des Fahrzeugs wesentlich beeinflusst.

Bevorzugt wird mittels der Regel- und/oder Steuereinrichtung der definierte Grenzwert in Abhängigkeit von der aktuellen Verkehrssituation des Fahrzeugs definiert eingestellt und/oder verstellt. Auf diese Weise kann der Akustik-Wert stets mittels eines optimalen bzw. vorgeschriebenen Grenzwerts begrenzt werden. Bevorzugt ist dabei vorgesehen, dass in der Regel- und/oder Steuereinrichtung mehrere, insbesondere drei, definiert vorgegebene, von der aktuellen Verkehrssituation des Fahrzeugs abhängige Grenzwerte hinterlegt sind. So kann der optimale Grenzwert einfach und zuverlässig eingestellt werden. Bevorzugt kann ein Grenzwert dabei ein gesetzlich vorgeschriebener Grenzwert und ein weiterer Grenzwert ein kommunal, beispielsweise in einem Kurzentrum, vorgeschriebener Grenzwert sein.

Vorzugsweise werden die Wärmestrom-Einstelleinrichtungen mittels der Regel- und/oder Steuereinrichtung zudem derart geregelt bzw. gesteuert, dass wenigstens ein Akustik-Wert wenigstens einer Wärmestrom-Einstelleinrichtung einen definierten Mindest-Grenzwert nicht unterschreitet. Auf diese Weise kann sichergestellt werden, dass das Fahrzeug ein für die Umwelt wahrnehmbares Geräusch emittiert. Dies ist insbesondere für Fahrzeuge mit Hybrid- und/oder Elektroantrieb relevant. Bevorzugt wird der Mindest-Grenzwert dabei nie bzw. in keiner Betriebs- und/oder Verkehrssituation des Fahrzeugs unterschritten.

Erfindungsgemäß sind die Wärmestrom-Einstelleinrichtungen mittels der Antriebseinrichtung drehantreibbar, wobei der aus dem Kühlkreislauf abführbare Wärmestrom abhängig von den Drehzahlen der Wärmestrom-Einstelleinrichtungen ist. Auf diese Weise kann der aus dem Kühlkreislauf abführbare Wärmestrom besonders einfach mittels der Wärmestrom-Einstelleinrichtungen eingestellt werden. Erfindungsgemäß sind die Wärmestrom-Einstelleinrichtungen dabei derart ausgebildet, dass bei einer Erhöhung der Drehzahlen der Wärmestrom-Einstelleinrichtungen der aus dem Kühlkreislauf abgeführte Wärmestrom steigt. Erfindungsgemäß ist wenigstens eine der Wärmestrom-Einstelleinrichtungen als Ventilatorelement, insbesondere als Lüfter, zur Kühlung des Kühlkreislaufs ausgebildet. Erfindungsgemäß ist wenigstens eine der Wärmestrom-Einstelleinrichtungen als Kühlmittel-Fördereinrichtung, insbesondere als Pumpe, zur Förderung des Kühlmittels durch den Kühlkreislauf ausgebildet sein. Erfindungsgemäß ist dabei vorgesehen, dass dem Kühlkreislauf wenigstens eine als Ventilatorelement ausgebildete Wärmestrom-Einstelleinrichtung und wenigstens eine als Kühlmittel-Fördereinrichtung ausgebildete Wärmestrom-Einstelleinrichtung zugeordnet ist. Mittels des Ventilatorelements und der Kühlmittel-Fördereinrichtung kann der aus dem Kühlkreislauf abführbare Wärmestrom auf einfache und effektive Weise eingestellt werden.

Vorzugsweise ist die Antriebseinrichtung derart ausgebildet, dass die Wärmestrom-Einstelleinrichtungen unabhängig voneinander mittels der Regel- und/oder Steuereinrichtung geregelt und/oder gesteuert werden können, um die Flexibilität der Wärmestrom-Einstelleinrichtungen zu erhöhen. Weiter bevorzugt ist die Antriebseinrichtung derart ausgebildet, dass wenigstens eine der Wärmestrom-Einstelleinrichtungen unabhängig von einer Drehzahl der Brennkraftmaschine des Fahrzeugs zum Antreiben des Fahrzeugs, mittels der Regel- und/oder Steuereinrichtung geregelt und/oder gesteuert werden kann, um die Flexibilität der Wärmestrom-Einstelleinrichtungen noch weiter zu erhöhen.

Vorzugsweise weist die Antriebseinrichtung wenigstens einen Elektromotor zum Antreiben wenigstens einer Wärmestrom-Einstelleinrichtung auf, um die Wärmestrom-Einstelleinrichtung besonders unabhängig antreiben zu können. Besonders bevorzugt ist dabei jeder der Wärmestrom-Einstelleinrichtungen jeweils ein Elektromotor zugeordnet. Alternativ und/oder zusätzlich kann die Antriebseinrichtung wenigstens ein Kupplungselement, insbesondere wenigstens eine Visko-Kupplung, aufweisen, mittels der wenigstens eine Wärmestrom-Einstelleinrichtung derart mit der Fahrzeug-Antriebseinrichtung gekoppelt ist, das die Wärmestrom-Einstelleinrichtung unabhängig von der Drehzahl der Fahrzeug-Antriebseinrichtung mittels der Regel- und/oder Steuereinrichtung geregelt und/oder gesteuert werden kann. So kann die wenigstens eine Wärmestrom-Einstelleinrichtung auf besonders kostengünstige Weise unabhängig von der Drehzahl der Fahrzeug-Antriebseinrichtung mittels der Regel- und/oder Steuereinrichtung geregelt und/oder gesteuert werden.

Erfindungsgemäß werden die Wärmestrom-Einstelleinrichtungen im Energiemodus zur Verringerung der Antriebsenergie zum Antreiben der Wärmestrom-Einstelleinrichtungen mittels eines in der Regel- und/oder Steuereinrichtung hinterlegten Energiemodus-Kennfelds geregelt und/oder gesteuert, wobei in das Energiemodus-Kennfeld der von dem Kühlkreislauf abgeführte Wärmestrom zumindest in Abhängigkeit von wenigstens einem die Antriebsenergie beeinflussenden Antriebsparameter, insbesondere einer Drehzahl, der Antriebseinrichtung eingetragen ist. Mittels des Energiemodus-Kennfelds kann die Antriebsenergie zum Antreiben der Wärmestrom-Einstelleinrichtungen auf einfache und effektive Weise in Abhängigkeit von der aktuellen Betriebssituation des Fahrzeugs möglichst gering gehalten bzw. minimiert werden. Bevorzugt ist dabei in das Energiemodus-Kennfeld der von dem Kühlkreislauf abgeführte Wärmestrom auch in Abhängigkeit von der Fahrzeuggeschwindigkeit und/oder von der Temperatur der Fahrzeug-Umgebungsluft und/oder von dem hydrostatischen Druck der Fahrzeug-Umgebungsluft und/oder von der Drehzahl der Brennkraftmaschine des Fahrzeugs zum Antreiben des Fahrzeugs und/oder von der Stellung wenigstens eines Kühlkreislauf-Ventils, mittels dem der aus dem Kühlkreislauf abgeführte Wärmestrom einstellbar und/oder verstellbar ist, eingetragen. Unter Berücksichtigung dieser Parameter kann der wenigstens eine Antriebsparameter der Antriebseinrichtung besonders energieeffizient eingestellt werden, während ein definierter Wärmestrom-Wert von dem Kühlkreislauf abgeführt wird.

Zur Lösung der bereits genannten Aufgabe wird ferner ein Kühlsystem für ein Fahrzeug, insbesondere für ein Nutzfahrzeug, vorgeschlagen, wobei des Kühlsystem wenigstens einen Kühlkreislauf aufweist, mittels dem wenigstens eine zu kühlende Komponente, insbesondere eine Brennkraftmaschine des Fahrzeugs flüssigkeitsgekühlt werden kann, wobei dem Kühlkreis wenigstens zwei mittels einer Antriebseinrichtung antreibbare Wärmestrom-Einstelleinrichtungen zugeordnet sind, mittels denen ein aus dem Kühlkreislauf abführbarer Wärmestrom eingestellt werden kann, und wobei eine Regel- und/oder Steuereinrichtung vorgesehen ist, mittels der in einem, einen Grundmodus ausbildenden Energiemodus die Wärmestromeinstelleinrichtungen selbsttätig bzw. automatisch derart geregelt und/oder gesteuert werden können, dass ein definierter Wärmestrom-Wert von dem Kühlkreislauf abgeführt werden kann und gleichzeitig die Wärmestrom-Einstelleinrichtungen mit einer definiert geringen Antriebsenergie mittels der Antriebseinrichtung angetrieben werden können. Erfindungsgemäß kann die Regel- und/oder Steuereinrichtung in Abhängigkeit von wenigstens einem Akustik-Parameter von dem Energiemodus in einen Akustikmodus umgeschaltet werden, in dem die Wärmestrom-Einstelleinrichtungen mittels der Regel- und/oder Steuereinrichtung selbsttätig bzw. automatisch derart geregelt und/oder gesteuert werden können, dass ein definierter Wärmestrom-Wert von dem Kühlkreislauf abgeführt werden kann und gleichzeitig wenigstens ein Akustikwert wenigstens einer Wärmestrom-Einstelleinrichtung einen definierten Grenzwert nicht überschreitet.

Die sich durch das erfindungsgemäße Kühlsystem ergebenden Vorteile sind identisch mit den bereits gewürdigten Vorteilen der erfindungsgemäßen Verfahrensführung, so dass diese an dieser Stelle nicht wiederholt werden.

Des Weiteren wird auch ein Fahrzeug, insbesondere ein Nutzfahrzeug, zur Durchführung des erfindungsgemäßen Verfahrens und/oder mit dem erfindungsgemäßen Kühlsystem beansprucht. Die sich aus dem erfindungsgemäßen Fahrzeug ergebenden Vorteile sind identisch mit den Vorteilen des erfindungsgemäßen Verfahrens und des erfindungsgemäßen Kühlsystems, so dass auch diese hier nicht wiederholt werden.

Die vorstehend erläuterten und/oder in den Unteransprüchen wiedergegebenen vorteilhaften Aus- und/oder Weiterbildungen der Erfindung können - auch zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und/oder Weiterbildungen sowie deren Vorteile werden nachfolgend anhand von Zeichnungen lediglich beispielhaft näher erläutert.

Es zeigen:
- Fig. 1: in einer Darstellung von vorne einen Lastkraftwagen mit dem erfindungsgemäßen Kühlsystem;
- Fig. 2: in einer schematischen Darstellung den Aufbau des Kühlsystems;
- Fig. 3: ein Diagramm, in dem ein Kennfeld zum Betreiben des Kühlsystems eingetragen ist;
- Fig. 4: ein Flussdiagramm, das den Ablauf einer ersten nicht von der Erfindung umfassten Verfahrensführung zeigt; und
- Fig. 5: ein Flussdiagramm, das den Ablauf einer zweiten nicht von der Erfindung umfassten Verfahrensführung zeigt.

In Fig. 1 ist ein hier beispielhaft als Lastkraftwagen 1 ausgebildetes Fahrzeug gezeigt. Der Lastkraftwagen 1 weist ein in Fig. 1 mit gestrichelter Linie angedeutetes Kühlsystem 3 auf. Der Aufbau des Kühlsystems 3 wird im Folgenden anhand der Fig. 2 näher erläutert:
Wie aus Fig. 2 hervorgeht, weist das Kühlsystem 3 eine Regel- und/oder Steuereinrichtung 5 auf, mittels der hier beispielhaft die Drehzahlen zweier Elektromotoren 7, 9 geregelt bzw. gesteuert werden. Die Elektromotoren 7, 9 bilden hier eine Antriebseinrichtung 11 zum Antreiben zweier Wärmestrom-Einstelleinrichtungen des Kühlsystems 3 aus, mittels denen ein aus einem in den Figuren nicht gezeigten Kühlkreislauf des Kühlsystems 3 abführbarer Wärmestrom eingestellt werden kann. Eine der Wärmestrom-Einstelleinrichtungen ist hier beispielhaft als Lüfter 13 ausgebildet, mittels dem ein Kühler des Kühlkreislaufs gekühlt werden kann. Die andere Wärmestrom-Einstelleinrichtung ist hier beispielhaft als Pumpe 15 ausgebildet, mittels der das Kühlmittel des Kühlkreislaufs durch den Kühlkreislauf gefördert wird. Mittels des Kühlkreislaufs wird hier beispielhaft eine, eine Antriebseinrichtung des Lastkraftwagens 1 ausbildende Brennkraftmaschine des Lastkraftwagens 1 gekühlt. Der Lüfter 13 wird hier beispielhaft mittels des Elektromotors 7 angetrieben, während die Pumpe 15 mittels des Elektromotors 9 angetrieben wird. Die elektrische Energiequelle, mittels der die Elektromotoren 7, 9 mit elektrischer Energie versorgt werden, bildet hier ein elektrischer Generator des Lastkraftwagens 1, der von der Brennkraftmaschine des Lastkraftwagens 1 angetrieben wird. Mittels der Elektromotoren 7, 9 können die Drehzahlen des Lüfter 13 und der Pumpe 15 unabhängig voneinander und unabhängig von der aktuellen Drehzahl der Brennkraftmaschine des Lastkraftwagens 1 mittels der Regel- und/oder Steuereinrichtung 5 geregelt bzw. gesteuert werden. Auf diese Weise sind der Lüfter 13 und die Pumpe 15 besonders flexibel einsetzbar.

Alternativ zu den beiden Elektromotoren 7, 9 könnten der Lüfter 13 und die Pumpe 15 jeweils mittels eines Kupplungselements, beispielsweise einer Visko-Kupplung, derart mit der Brennkraftmaschine des Lastkraftwagens 1 gekoppelt werden, dass der Lüfter 13 und die Pumpe 15 unabhängig voneinander und unabhängig von der aktuellen Drehzahl der Brennkraftmaschine mittels der Regel- und/oder Steuereinrichtung geregelt bzw. gesteuert werden können.

Mittels der Regel- und/oder Steuereinrichtung 5 werden der Lüfter 13 und die Pumpe 15 in einem, einen Grundmodus ausbildenden Energiemodus der Regel- und/oder Steuereinrichtung 5 selbsttätig bzw. automatisch derart geregelt bzw. gesteuert, dass ein definierter Wärmestrom-Wert von dem Kühlkreis abgeführt wird und gleichzeitig der Lüfter 13 und die Pumpe 15 mit einer möglichst geringen bzw. mit minimaler Antriebsenergie mittels der Elektromotoren 7, 9 angetrieben werden. Um den Lüfter 13 und die Pumpe 15 derart zu regeln bzw. zu steuern, werden der Lüfter 13 und die Pumpe 15 in dem Energiemodus hier beispielhaft mittels eines in der Regel- und/oder Steuereinrichtung 5 hinterlegten, in Fig. 3 gezeigten Energiemodus-Kennfelds 17 geregelt bzw. gesteuert. In das Energiemodus-Kennfeld 17 ist hier der von dem Kühlkreislauf abgeführte Wärmestrom in Abhängigkeit von der Drehzahl n_{L} des Lüfters 13 und in Abhängigkeit von der Drehzahl np der Pumpe 15 eingetragen. Wie aus Fig. 3 hervorgeht, steigt der aus dem Kühlkreislauf abgeführte Wärmestrom *Q*_{ab} mit der Drehzahl n_{L} des Lüfters 13 und der Drehzahl np der Pumpe 15. Mittels des Energiemodus-Kennfelds 17 ermittelt die Regel- und/oder Steuereinrichtung 5, wie die Drehzahlen des Lüfters 13 und der Pumpe 15 gewählt werden müssen, um bei einem definierten, von dem Kühlkreislauf abzuführenden Wärmestrom *Q*_{ab} den Lüfter 13 und die Pumpe 15 mit möglichst geringer bzw. mit minimaler Antriebsenergie mittels der Elektromotoren 7, 9 anzutreiben. In dem Energiemodus wird der Lastkraftwagen 1 daher besonders energieeffizient betrieben.

Des Weiteren wird die Regel- und/oder Steuereinrichtung 5 in Abhängigkeit von hier beispielhaft mehreren Akustik-Parametern von dem Energiemodus in einen Akustikmodus umgeschaltet, in dem der Lüfter 13 und die Pumpe 15 mittels der Regel- und/oder Steuereinrichtung selbsttätig derart geregelt bzw. gesteuert werden, dass ein definierter Wärmestrom-Wert von dem Kühlkreislauf abgeführt wird und, hier lediglich beispielhaft, gleichzeitig die Lautstärke des Lüfters 13 einen definierten Lautstärke-Grenzwert nicht überschreitet. Die Lautstärke des Lüfters 13 ist dabei abhängig von der Drehzahl n_{L} des Lüfters 13.

Ein nicht von der Erfindung umfasster Akustik-Parameter ist hier beispielhaft die Lautstärke des Lüfters 13 selbst, wobei die Regel- und/oder Steuereinrichtung 5 selbsttätig bzw. automatisch in den Akustikmodus umschaltet, wenn im Energiemodus die Lautstärke des Lüfters 13 den definierten Lautstärke-Grenzwert überschreitet. Die Lautstärke des Lüfters 13 wird hier beispielhaft mittels eines Mikrofons 19 (Fig. 2) gemessen, das derart signalübertragend mit der Regel- und/oder Steuereinrichtung 5 verbunden ist, dass die mittels des Mikrofons 19 gemessene Lautstärke an die Regel- und/oder Steuereinrichtung 5 übermittelt wird.

Alternativ zu dem Mikrofon 19, was ebenfalls nicht von der Erfindung umfasst ist, könnte in der Regel- und/oder Steuereinrichtung 5 auch ein in den Figuren nicht gezeigtes Akustik-Kennfeld hinterlegt sein, mittels dem die aktuelle Lautstärke des Lüfters 13 ermittelt werden kann, wobei in das Akustik-Kennfeld die Lautstärke des Lüfters 13 wenigstens in Abhängigkeit von der Drehzahl n_{L} des Lüfters 13 eingetragen ist.

Ein weiterer Akustik-Parameter ist hier beispielhaft die aktuelle Verkehrssituation des Lastkraftwagens 1. Sofern sich der Lastkraftwagen 1 in einem Stadtgebiet, einem Wohngebiet oder in einem verkehrsberuhigten Bereich befindet, schaltet die Regel- und/oder Steuereinrichtung 5 hier selbsttätig bzw. automatisch in den Akustikmodus um. Die aktuelle Verkehrssituation des Lastkraftwagens 1 wird mittels einer Verkehrssituations-Erkennungseinrichtung 21 (Fig. 2) erkannt bzw. erfasst. Die Verkehrssituations-Erkennungseinrichtung 21 weist hier beispielhaft eine Standort-Bestimmungseinrichtung und eine Verkehrsschild-Erkennungseinrichtung auf.

Ein erfindungsgemäßer Akustik-Parameter ist die zukünftige Verkehrssituation des Lastkraftwagens 1. Dabei werden hier mittels der Regel- und/oder Steuereinrichtung 5, zeitlich gesehen, vor einer zukünftigen Verkehrssituation, bei der die Regel- und/oder Steuereinrichtung 5 in den Akustikmodus geschaltet werden soll, die Drehzahlen des Lüfters 13 und der Pumpe 15 selbsttätig erhöht. Durch diese Vorkühlung des Kühlkreislaufs wird sichergestellt, dass die Regel- und/oder Steuereinrichtung 5 während der Regeneration in den Akustikmodus geschaltet werden kann, da der Lüfter 13 in dem Akustikmodus nur mit verringerter Drehzahl n_{L} betrieben wird. Die zukünftige Verkehrssituation des Lastkraftwagens 1 wird hier mittels einer Prognostiziereinrichtung (Fig. 2) prognostiziert bzw. vorhergesagt. Die Prognostiziereinrichtung 23 weist hier beispielhaft eine Standort-Bestimmungseinrichtung und eine Fahrrouten-Erkennungseinrichtung auf.

Ein weiterer, nicht von der Erfindung umfasster Akustik-Parameter ist hier beispielhaft die aktuelle Betriebssituation des Lastkraftwagens 1. Sofern die in einem Kraftstofftank des Lastkraftwagens 1 gespeicherte Kraftstoffmenge zum Betreiben der Brennkraftmaschine des Lastkraftwagens 1 geringer ist als eine definierte Mindestkraft-Kraftstoffmenge, schaltet die Regel- und/oder Steuereinrichtung 5 hier nicht in den Akustikmodus um. Die einen nicht von der Erfindung umfassten Akustik-Parameter ausbildende, in dem Kraftstofftank des Lastkraftwagens 1 gespeicherte Kraftstoffmenge hat hier Vorrang bzw. Priorität vor den weiteren Akustik-Parametern. Die Regel- und/oder Steuereinrichtung 5 schaltet in diesem, nicht von der Erfindung umfassten, Fall nie in den Akustikmodus um, wenn die in dem Kraftstofftank des Lastkraftwagens 1 gespeicherte Kraftstoffmenge geringer ist als die definierte Mindest-Kraftstoffmenge. Die in dem Kraftstofftank des Lastkraftwagens 1 gespeicherte Kraftstoffmenge wird mit einer geeigneten Kraftstoff-Messeinrichtung 24 (Fig. 2) gemessen, die signaltechnisch mit der Regel- und/oder Steuereinrichtung 5 verbunden ist.

Ein weiterer, nicht von der Erfindung umfasster Akustik-Parameter ist hier beispielhaft die zukünftige Betriebssituation des Lastkraftwagens 1. Sofern hier zukünftig ein Partikelfilter eines Abgasstrangs des Lastkraftwagens 1 regeneriert werden soll, werden mittels der Regel- und/oder Steuereinrichtung 5, zeitlich gesehen, vor der zukünftigen Regeneration die Drehzahlen des Lüfters 13 und der Pumpe 15 erhöht, um den aus dem Kühlkreislauf abgeführten Wärmestrom *Q*_{ab} zu erhöhen. Durch diese Vorkühlung des Kühlkreislaufs wird sichergestellt, dass die Regel- und/oder Steuereinrichtung 5 während der Regeneration in den Akustikmodus geschaltet werden kann, da der Lüfter 13 in dem Akustikmodus nur mit verringerter Drehzahl n_{L} betrieben wird. Das Regenerationsintervall, in dem das Abgasnachbehandlungselement generiert wird, ist hier beispielhaft in der Regel- und/oder Steuereinrichtung 5 gespeichert.

Des Weiteren ist hier beispielhaft auch eine als Taster 25 (Fig. 2) ausgebildete, durch einen Fahrer des Lastkraftwagens 1 betätigbare Betätigungseinrichtung vorgesehen, durch deren Betätigung die Regel- und/oder Steuereinrichtung 5 für einen definierten Zeitraum in den Akustikmodus versetzt werden kann.

Nachfolgend werden anhand der Fig. 4 und 5 beispielhafte Regelungen bzw. Steuerungen des Lüfters 13 und der Pumpe 15 mittels der Regel- und/oder Steuereinrichtung 5 erläutert:
Gemäß Fig. 4 befindet sich die Regel- und/oder Steuereinrichtung 5 zunächst in dem, den Grundmodus ausbildenden Energiemodus. Sofern die aktuell in dem Kraftstofftank des Lastkraftwagens 1 gespeicherte Kraftstoffmenge K_{A} kleiner ist als die definierte Mindest-Kraftstoffmenge Kₘᵢₙ, verbleibt die Regel- und/oder Steuereinrichtung 5 in dem Energiemodus. Sofern die aktuell in dem Kraftstofftank gespeicherte Kraftstoffmenge K_{A} nicht kleiner als die Mindest-Kraftstoffmenge Kₘᵢₙ ist, verbleibt die Regel- und/oder Steuereinrichtung 5 ebenfalls in dem Energiemodus, wenn die aktuelle Lautstärke L_{A} des Lüfters 13 nicht größer ist als ein definierter Lautstärke-Grenzwert L_{G}. Sofern die aktuell in dem Kraftstofftank gespeicherte Kraftstoffmenge K_{A} nicht kleiner ist als die Mindest-Kraftstoffmenge Kₘᵢₙ, schaltet die Regel- und/oder Steuereinrichtung 5 in den Akustikmodus um, wenn die aktuelle Lautstärke L_{A} des Lüfters 13 größer ist als der definierte Lautstärke-Grenzwert.

Gemäß Fig. 5 befindet sich die Regel- und/oder Steuereinrichtung 5 ebenfalls zunächst in dem, den Grundmodus ausbildenden Energiemodus. Dabei soll die Regel- und/oder Steuereinrichtung 5 zu einem zukünftigen Zeitpunkt in den Akustikmodus geschaltet werden. Sofern dabei die zu dem zukünftigen Zeitpunkt voraussichtlich in dem Kraftstofftank des Lastkraftwagens 1 gespeicherte Kraftstoffmenge K_{z} kleiner ist als die definierte Mindest-Kraftstoffmenge Kₘᵢₙ, verbleibt die Regel- und/oder Steuereinrichtung 5 weiter in dem Energiemodus. Sofern die zu dem zukünftigen Zeitpunkt voraussichtlich in dem Kraftstofftank gespeicherte Kraftstoffmenge K_{Z} nicht kleiner als die Mindest-Kraftstoffmenge Kₘᵢₙ ist, erhöht die Regel- und/oder Steuereinrichtung 5 den aus dem Kühlkreislauf abgeführten Wärmestrom *Q*_{ab} mittels des Lüfters 13 und der Pumpe 15. An dem zukünftigen Zeitpunkt schaltet die Regel- und/oder Steuereinrichtung 5 dann in den Akustikmodus um.

Optional können mittels der Regel- und/oder Steuereinrichtung 5 auch in Fig. 2 mit gestrichelten Linien angedeutete Stelleinrichtungen 16, 18 geregelt bzw. gesteuert werden. Mittels der Stelleinrichtung 16 können dabei die Ausrichtungen von hier mehreren Ventilatorflügeln des Lüfters 13 eingestellt werden. Mittels der Stelleinrichtung 18 können die Stellungen von hier mehreren Luftstromklappen 20 des Lastkraftwagen 1 eingestellt werden. Durch die Verstellung der Luftstromklappen 20 kann ein Luftstrom in einen die Brennkraftmaschine aufweisenden Motorraum des Lastkraftwagen 1 eingestellt werden. Über die Stelleinrichtungen 16, 18 kann hier somit ebenfalls die Kühlung des Kühlkreislaufs und die Akustik des Lüfters 13 eingestellt bzw. verstellt werden.

### Bezugszeichen

- 1: Lastkraftwagen
- 3: Kühlsystem
- 5: Regel- und/oder Steuereinrichtung
- 7: Elektromotor
- 9: Elektromotor
- 11: Antriebseinrichtung
- 13: Lüfter
- 15: Pumpe
- 16: Stelleinrichtung
- 17: Energiemodus-Kennfeld
- 18: Stelleinrichtung
- 19: Mikrofon
- 20: Luftstromklappen
- 21: Verkehrssituation-Erkennungseinrichtung
- 23: Prognostiziereinrichtung
- 24: Kraftstoff-Messeinrichtung
- 25: Betätigungseinrichtung
- K_{A}: aktuell gespeicherte Kraftstoffmenge
- Kₘᵢₙ: Mindestkraftstoffmenge
- K_{Z}: zukünftig gespeicherte Kraftstoffmenge
- L_{A}: aktuelle Lautstärke
- L_{G}: Lautstärke-Grenzwert
- L_{Z}: zukünftige Lautstärke
- N_{L}: Drehzahl Lüfter
- N_{P}: Drehzahl Pumpe

- *Q*_{ab}: abgeführter Wärmestrom

## Patentansprüche

1. Verfahren zum Betreiben eines Kühlsystems für ein Fahrzeug, insbesondere für ein Nutzfahrzeug,
wobei das Kühlsystem wenigstens einen Kühlkreislauf aufweist, mittels dem wenigstens eine Brennkraftmaschine des Fahrzeugs (1) flüssigkeitskühlbar ist,
wobei dem Kühlkreislauf wenigstens zwei mittels einer Antriebseinrichtung (11) drehantreibbare Wärmestrom-Einstelleinrichtungen (13, 15) zugeordnet sind, mittels denen ein aus dem Kühlkreislauf abführbarer Wärmestrom einstellbar ist,
wobei der aus dem Kühlkreislauf abführbare Wärmestrom abhängig von den Drehzahlen der Wärmestrom-Einstelleinrichtungen (13, 15) ist und die Wärmestrom-Einstelleinrichtungen (13, 15) derart ausgebildet sind, dass bei einer Erhöhung der Drehzahlen der Wärmestrom-Einstelleinrichtungen (13, 15) der aus dem Kühlkreislauf abgeführte Wärmestrom steigt,
wobei wenigstens eine der Wärmestrom-Einstelleinrichtungen (13, 15) als Ventilatorelement zur Kühlung des Kühlkreislaufs ausgebildet ist und wenigstens eine der Wärmestrom-Einstelleinrichtungen (13, 15) als Kühlmittel-Fördereinrichtung zur Förderung des Kühlmittels durch den Kühlkreislauf ausgebildet ist, und
wobei eine Regel- und/oder Steuereinrichtung (5) vorgesehen ist, mittels der in einem, einen Grundmodus ausbildenden Energiemodus das Ventilatorelement und die Kühlmittel-Fördereinrichtung als die Wärmestrom-Einstelleinrichtungen (13, 15) selbsttätig derart geregelt und/oder gesteuert werden, dass ein definierter Wärmestrom-Wert von dem Kühlkreislauf abgeführt wird und gleichzeitig das Ventilatorelement und die Kühlmittel-Fördereinrichtung als die Wärmestrom-Einstelleinrichtungen (13, 15) mit minimaler Antriebsenergie mittels der Antriebseinrichtung (11) angetrieben werden, wobei ein Energiemodus-Kennfeld in der Regel- und/oder Steuereinrichtung (5) hinterlegt ist, in das der von dem Kühlkreislauf abgeführte Wärmestrom in Abhängigkeit von der Drehzahl der Wärmestrom-Einstelleinrichtungen (13, 15) eingetragen ist, so dass zu einem definierten, von dem Kühlkreislauf abzuführenden Wärmestrom die minimale Antriebsenergie zum Antreiben der Wärmestrom-Einstelleinrichtungen (13, 15) ermittelt wird,
**dadurch gekennzeichnet,**
**dass** die Regel- und/oder Steuereinrichtung (5) in Abhängigkeit von wenigstens einem Akustik-Parameter von dem Energiemodus in einen Akustikmodus umgeschaltet wird, in dem das Ventilatorelement und die Kühlmittel-Fördereinrichtung als die Wärmestrom-Einstelleinrichtungen (13, 15) mittels der Regel- und/oder Steuereinrichtung (5) selbsttätig derart geregelt und/oder gesteuert werden, dass ein geringerer Wärmestrom-Wert von dem Kühlkreislauf abgeführt wird als in dem Energiemodus und gleichzeitig ein Akustik-Wert des Ventilatorelements (13) einen definierten Grenzwert nicht überschreitet, wobei zur Verringerung des Akustik-Werts des Ventilatorelements (13) wenigstens ein den Akustik-Wert beeinflussenden Antriebsparameter der Antriebseinrichtung (11) verändert wird und zwar derart, dass das Ventilatorelement (13) mit verringerter Drehzahl betrieben wird,
**dass** der wenigstens eine Akustik-Parameter wenigstens ein definierter Straßenverkehrs-Parameter ist, wobei das Fahrzeug (1) eine Prognostiziereinrichtung (23) aufweist, mittels der eine zukünftige Verkehrssituation des Fahrzeugs (1), bei der in den Akustikmodus geschaltet werden soll, prognostizierbar und/oder vorhersehbar ist,
**dass**, zeitlich gesehen, vor einer zukünftigen Verkehrssituation, bei der die Regel- und/oder Steuereinrichtung in den Akustikmodus geschaltet werden soll, bereits Maßnahmen getroffen werden, die während der zukünftigen Verkehrssituation des Fahrzeugs ein Umschalten der Regel- und/oder Steuereinrichtung in den Akustikmodus ermöglichen, wobei mittels der Regel- und/oder Steuereinrichtung (5), zeitlich gesehen, vor einer zukünftigen Verkehrssituation, bei der die Regel- und/oder Steuereinrichtung (5) in den Akustikmodus geschaltet werden soll, der aus dem Kühlkreislauf abgeführte Wärmestrom durch Erhöhung der Drehzahlen der Wärmestrom-Einstelleinrichtungen (13, 15) selbsttätig erhöht wird.

2. Verfahren nach einem der vorhergehenden Ansprüche, **dadurch gekennzeichnet, dass** das Ventilatorelement wenigstens einen mittels einer Stelleinrichtung (16) verstellbaren Ventilatorflügel aufweist, durch dessen Verstellung die Ausrichtung des Ventilatorflügels einstellbar und/oder verstellbar ist, wobei zur Verringerung des wenigstens einen Akustik-Werts die Stellung des wenigstens einen verstellbaren Ventilatorflügels verändert wird.

3. Verfahren nach einem der vorhergehenden Ansprüche, **dadurch gekennzeichnet, dass** das Fahrzeug (1) wenigstens eine mittels einer Stelleinrichtung (18) verstellbare Luftstromklappe (20) aufweist, durch deren Verstellung ein Luftstrom in einen die Antriebseinrichtung aufweisenden Motorraum des Fahrzeugs (1) einstellbar und/oder verstellbar ist, wobei zur Verringerung des wenigstens einen Akustik-Werts die Stellung der wenigstens einen verstellbaren Luftstrom klappe (20) verändert wird.

4. Verfahren nach einem der vorhergehenden Ansprüche, **dadurch gekennzeichnet, dass** der wenigstens eine Akustik-Parameter wenigstens ein definierter Straßenverkehrs-Parameter ist, wobei das Fahrzeug (1) eine Verkehrssituations-Erkennungseinrichtung (21) aufweist, mittels der eine aktuelle Verkehrssituation des Fahrzeugs (1) erkennbar und/oder erfassbar ist, und wobei die Regel- und/oder Steuereinrichtung (5) in Abhängigkeit von der erkannten Verkehrssituation selbsttätig in den Akustikmodus umschaltet, wobei bevorzugt vorgesehen ist, dass die Verkehrssituations-Erkennungseinrichtung (21) eine Standort-Bestimmungseinrichtung und/oder eine Verkehrsschild-Erkennungseinrichtung aufweist.

5. Verfahren nach einem der vorhergehenden Ansprüche, **dadurch gekennzeichnet, dass** die Prognostiziereinrichtung (23) eine Standort-Bestimmungseinrichtung und/oder eine Fahrrouten-Erkennungseinrichtung aufweist.

6. Verfahren nach einem der vorhergehenden Ansprüche, **dadurch gekennzeichnet, dass** eine, insbesondere manuell, durch einen Fahrer des Fahrzeugs (1) betätigbare Betätigungsvorrichtung, insbesondere ein Taster und/oder ein Schalter, vorgesehen ist, durch deren Betätigung der aus dem Kühlkreislauf abgeführte Wärmestrom für einen definierten Zeitraum erhöhbar ist, und dass die Betätigungsvorrichtung, zeitlich gesehen, vor einer zukünftigen Verkehrssituation, bei der die Regel- und/oder Steuereinrichtung (5) in den Akustikmodus geschaltet werden soll, betätigt wird.

7. Verfahren nach Anspruch 4, **dadurch gekennzeichnet, dass** mittels der Regel- und/oder Steuereinrichtung (5) der definierte Grenzwert in Abhängigkeit von der aktuellen Verkehrssituation des Fahrzeugs (1) definiert eingestellt und/oder verstellt wird, wobei bevorzugt vorgesehen ist, dass in der Regel- und/oder Steuereinrichtung (5) mehrere, insbesondere drei, definiert vorgegebene, von der aktuellen Verkehrssituation des Fahrzeugs (1) abhängige Grenzwerte hinterlegt sind.

8. Verfahren nach einem der vorhergehenden Ansprüche, **dadurch gekennzeichnet, dass** die Antriebseinrichtung (11) derart ausgebildet ist, dass die Wärmestrom-Einstelleinrichtungen (13, 15) unabhängig voneinander mittels der Regel- und/oder Steuereinrichtung (5) regelbar und/oder steuerbar sind, und/oder dass die Antriebseinrichtung (11) derart ausgebildet ist, dass wenigstens eine der Wärmestrom-Einstelleinrichtungen (13, 15) unabhängig von einer Drehzahl der Brennkraftmaschine des Fahrzeugs (1) zum Antreiben des Fahrzeugs (1) mittels der Regel- und/oder Steuereinrichtung (5) regelbar und/oder steuerbar ist.

9. Verfahren nach Anspruch 8, **dadurch gekennzeichnet, dass** die Antriebseinrichtung (11) wenigstens einen Elektromotor (7, 9) zum Antreiben wenigstens einer Wärmestrom-Einstelleinrichtung (13, 15) aufweist, und/oder dass die Antriebseinrichtung (11) wenigstens ein Kupplungselement, insbesondere wenigstens eine Visco-Kupplung, aufweist, mittels der wenigstens eine Wärmestrom-Einstelleinrichtung (13, 15) derart mit der Fahrzeug-Antriebseinrichtung gekoppelt ist, dass die Wärmestrom-Einstelleinrichtung (13, 15) unabhängig von der Drehzahl der Fahrzeug-Antriebseinrichtung mittels der Regel- und/oder Steuereinrichtung (5) regelbar und/oder steuerbar ist.

10. Verfahren nach einem der vorhergehenden Ansprüche, **dadurch gekennzeichnet, dass** in das Energiemodus-Kennfeld der von dem Kühlkreislauf abgeführte Wärmestrom zusätzlich in Abhängigkeit von der Fahrzeuggeschwindigkeit und/oder von der Temperatur der Fahrzeug-Umgebungsluft und/oder von dem hydrostatischen Druck der Fahrzeug-Umgebungsluft und/oder von der Drehzahl der Brennkraftmaschine des Fahrzeugs zum Antreiben des Fahrzeugs und/oder von der Stellung wenigstens eines Kühlkreislauf-Ventils, mittels dem der aus dem Kühlkreislauf abgeführte Wärmestrom einstellbar und/oder verstellbar ist, eingetragen ist.

11. Kühlsystem für ein Fahrzeug, insbesondere für ein Nutzfahrzeug, zur Durchführung eines Verfahrens nach einem der vorhergehenden Ansprüche,
wobei das Kühlsystem wenigstens einen Kühlkreislauf aufweist, mittels dem wenigstens eine Brennkraftmaschine des Fahrzeugs flüssigkeitskühlbar ist,
wobei dem Kühlkreislauf wenigstens zwei mittels einer Antriebseinrichtung (11) drehantreibbare Wärmestrom-Einstelleinrichtungen (13, 15) zugeordnet sind, mittels denen ein aus dem Kühlkreislauf abführbarer Wärmestrom einstellbar ist,
wobei der aus dem Kühlkreislauf abführbare Wärmestrom abhängig von den Drehzahlen der Wärmestrom-Einstelleinrichtungen (13, 15) ist und die Wärmestrom-Einstelleinrichtungen (13, 15) derart ausgebildet sind, dass bei einer Erhöhung der Drehzahlen der Wärmestrom-Einstelleinrichtungen (13, 15) der aus dem Kühlkreislauf abgeführte Wärmestrom steigt,
wobei wenigstens eine der Wärmestrom-Einstelleinrichtungen (13, 15) als Ventilatorelement zur Kühlung des Kühlkreislaufs ausgebildet ist und wenigstens eine der Wärmestrom-Einstelleinrichtungen (13, 15) als Kühlmittel-Fördereinrichtung zur Förderung des Kühlmittels durch den Kühlkreislauf ausgebildet ist, und
wobei eine Regel- und/oder Steuereinrichtung (5) vorgesehen ist, mittels der in einem, einen Grundmodus ausbildenden Energiemodus das Ventilatorelement und die Kühlmittel-Fördereinrichtung als die Wärmestrom-Einstelleinrichtungen (13, 15) selbsttätig derart regelbar und/oder steuerbar sind, dass ein definierter Wärmestrom-Wert von dem Kühlkreislauf abführbar ist und gleichzeitig das Ventilatorelement und die Kühlmittel-Fördereinrichtung als die Wärmestrom-Einstelleinrichtungen (13, 15) mit minimaler Antriebsenergie mittels der Antriebseinrichtung (11) antreibbar sind, wobei ein Energiemodus-Kennfeld in der Regel- und/oder Steuereinrichtung (5) hinterlegt ist, in das der von dem Kühlkreislauf abgeführte Wärmestrom in Abhängigkeit von der Drehzahl der Wärmestrom-Einstelleinrichtungen (13, 15) eingetragen ist, so dass zu einem definierten, von dem Kühlkreislauf abzuführenden Wärmestrom die minimale Antriebsenergie zum Antreiben der Wärmestrom-Einstelleinrichtungen (13, 15) ermittelbar ist,
**dadurch gekennzeichnet,**
**dass** die Regel- und/oder Steuereinrichtung (5) in Abhängigkeit von wenigstens einem Akustik-Parameter von dem Energiemodus in einen Akustikmodus umschaltbar ist, in dem das Ventilatorelement und die Kühlmittel-Fördereinrichtung als die Wärmestrom-Einstelleinrichtungen (13, 15) mittels der Regel- und/oder Steuereinrichtung (5) selbsttätig derart regelbar und/oder steuerbar sind, dass ein geringerer Wärmestrom-Wert von dem Kühlkreislauf abführbar ist als in dem Energiemodus und gleichzeitig ein Akustik-Wert des Ventilatorelements (13) einen definierten Grenzwert nicht überschreitet, wobei zur Verringerung des Akustik-Werts des Ventilatorelements (13) wenigstens ein den Akustik-Wert beeinflussenden Antriebsparameter der Antriebseinrichtung (11) verändert wird und zwar derart, dass das Ventilatorelement (13) mit verringerter Drehzahl betrieben wird,
**dass** der wenigstens eine Akustik-Parameter wenigstens ein definierter Straßenverkehrs-Parameter ist, wobei das Fahrzeug (1) eine Prognostiziereinrichtung (23) aufweist, mittels der eine zukünftige Verkehrssituation des Fahrzeugs (1), bei der in den Akustikmodus geschaltet werden soll, prognostizierbar und/oder vorhersehbar ist,
**dass**, zeitlich gesehen, vor einer zukünftigen Verkehrssituation, bei der die Regel- und/oder Steuereinrichtung in den Akustikmodus geschaltet werden soll, bereits Maßnahmen getroffen werden, die während der zukünftigen Verkehrssituation des Fahrzeugs ein Umschalten der Regel- und/oder Steuereinrichtung in den Akustikmodus ermöglichen, und wobei mittels der Regel- und/oder Steuereinrichtung (5), zeitlich gesehen, vor einer zukünftigen Verkehrssituation, bei der die Regel- und/oder Steuereinrichtung (5) in den Akustikmodus geschaltet werden soll, der aus dem Kühlkreislauf abgeführte Wärmestrom durch Erhöhung der Drehzahlen der Wärmestrom-Einstelleinrichtungen (13, 15) selbsttätig erhöht wird.

12. Fahrzeug, insbesondere Nutzfahrzeug, zur Durchführung eines Verfahrens nach einem der Ansprüche 1 bis 10 und/oder mit einem Kühlsystem nach Anspruch 11.

## Claims

1. Method for operating a cooling system for a vehicle, in particular for a utility vehicle,
wherein the cooling system has at least one cooling circuit by means of which at least one internal combustion engine of the vehicle (1) can be liquid-cooled,
wherein the cooling circuit is assigned at least two heat flow setting devices (13, 15) which can be driven in rotation by means of a drive device (11) and by means of which a heat flow that can be discharged from the cooling circuit can be set,
wherein the heat flow that can be discharged from the cooling circuit is dependent on the rotational speeds of the heat flow setting devices (13, 15), and the heat flow setting devices (13, 15) are designed such that the heat flow discharged from the cooling circuit increases with an increase of the rotational speeds of the heat flow setting devices (13, 15),
wherein at least one of the heat flow setting devices (13, 15) is formed as a fan element for the cooling of the cooling circuit, and at least one of the heat flow setting devices (13, 15) is designed as a coolant conveying device for conveying the coolant through the cooling circuit, and
wherein a closed-loop and/or open-loop control device (5) is provided by means of which, in an energy mode which forms a basic mode, the fan element and the coolant conveying device as the heat flow setting devices (13, 15) are automatically controlled in closed-loop and/or open-loop fashion such that a defined heat flow value is discharged from the cooling circuit and, at the same time, the fan element and the coolant conveying device as the heat flow setting devices (13, 15) are driven with minimal drive energy by means of the drive device (11), wherein an energy mode characteristic map is stored in the closed-loop and/or open-loop control device (5), in which energy mode characteristic map the heat flow discharged from the cooling circuit is recorded as a function of the rotational speed of the heat flow setting devices (13, 15), such that, for a defined heat flow to be discharged from the cooling circuit, the minimal drive energy for driving the heat flow setting devices (13, 15) is determined,
**characterized**
**in that** the closed-loop and/or open-loop control device (5) is, in a manner dependent on at least one acoustics parameter, switched from the energy mode into an acoustics mode in which the fan element and the coolant conveying device as the heat flow setting devices (13, 15) are automatically controlled in closed-loop and/or open-loop fashion by means of the closed-loop and/or open-loop control device such that a lower heat flow value is discharged from the cooling circuit than in the energy mode, and at the same time an acoustics value of the fan element (13) does not overshoot a defined threshold value, wherein, in order to reduce the acoustics value of the fan element (13), at least one drive parameter, which influences the acoustics value, of the drive device (11) is changed, specifically such that the fan element (13) is operated with reduced rotational speed,
**in that** the at least one acoustics parameter is at least one defined road traffic parameter, wherein the vehicle (1) has a prediction device (23) by means of which a future traffic situation of the vehicle (1), in the presence of which a switch should be made into the acoustics mode, can be predicted and/or foreseen,
**in that**, already at a time before a future traffic situation in which the closed-loop and/or open-loop control device should be switched into the acoustics mode, measures are implemented which allow a switch of the closed-loop and/or open-loop control device into the acoustics mode during the future traffic situation of the vehicle, wherein, at a time before a future traffic situation in which the closed-loop and/or open-loop control device (5) should be switched into the acoustics mode, the heat flow discharged from the cooling circuit is automatically increased by means of the closed-loop and/or open-loop control device (5) by increasing the rotational speeds of the heat flow setting devices (13, 15).

2. Method according to any of the preceding claims, **characterized in that** the fan element has at least one fan blade which can be adjusted by means of a setting device (16) and by means of the adjustment of which the orientation of the fan blade can be set and/or adjusted, wherein the setting of the at least one adjustable fan blade is changed in order to reduce the at least one acoustics value.

3. Method according to any of the preceding claims, **characterized in that** the vehicle (1) has at least one air flow flap (20) which can be adjusted by means of a setting device (18) and by means of the adjustment of which an air flow into an engine compartment, which has the drive device, of the vehicle (1) can be set and/or adjusted, wherein the setting of the at least one adjustable air flow flap (20) is changed in order to reduce the at least one acoustics value.

4. Method according to any of the preceding claims, **characterized in that** the at least one acoustics parameter is at least one defined road traffic parameter, wherein the vehicle (1) has a traffic situation recognition device (21) by means of which a present traffic situation of the vehicle (1) can be recognized and/or detected, and wherein the closed-loop and/or open-loop control device (5) automatically switches into the acoustics mode in a manner dependent on the recognized traffic situation, wherein it is preferably provided that the traffic situation recognition device (21) has a location determining device and/or a traffic sign recognition device.

5. Method according to any of the preceding claims, **characterized in that** the prediction device (23) has a location determining device and/or a travelling route recognition device.

6. Method according to any of the preceding claims, **characterized in that** an actuating device which can be in particular manually actuated by a driver of the vehicle (1), in particular a button and/or a switch, is provided, by the actuation of which the heat flow discharged from the cooling circuit can be increased for a defined period of time, and **in that** the actuating device is actuated at a time before a future traffic situation in which the closed-loop and/or open-loop control device (5) should be switched into the acoustics mode.

7. Method according to Claim 4, **characterized in that** the defined threshold value is set and/or adjusted in a defined manner in a manner dependent on the present traffic situation of the vehicle (1) by means of the closed-loop and/or open-loop control device (5), wherein it is preferably provided that multiple, in particular three, threshold values which are specified in a defined manner and which are dependent on the present traffic situation of the vehicle (1) are stored in the closed-loop and/or open-loop control device (5).

8. Method according to any of the preceding claims, **characterized in that** the drive device (11) is designed such that the heat flow setting devices (13, 15) can be controlled in closed-loop and/or open-loop fashion independently of one another by means of the closed-loop and/or open-loop control device (5), and/or **in that** the drive device (11) is designed such that at least one of the heat flow setting devices (13, 15) can be controlled in closed-loop and/or open-loop fashion independently of a rotational speed of the internal combustion engine of the vehicle (1) for driving the vehicle (1) by means of the closed-loop and/or open-loop control device (5).

9. Method according to Claim 8, **characterized in that** the drive device (11) has at least one electric motor (7, 9) for driving at least one heat flow setting device (13, 15), and/or **in that** the drive device (11) has at least one coupling element, in particular at least one viscous coupling, by means of which the at least one heat flow setting device (13, 15) is coupled to the vehicle drive device such that the heat flow setting device (13, 15) can be controlled in closed-loop and/or open-loop fashion independently of the rotational speed of the vehicle drive device by means of the closed-loop and/or open-loop control device (5).

10. Method according to any of the preceding claims, **characterized in that** the heat flow discharged from the cooling circuit is recorded in the energy mode characteristic map additionally as a function of the vehicle speed and/or of the temperature of the ambient air around the vehicle and/or of the hydrostatic pressure of the ambient air around the vehicle and/or of the rotational speed of the internal combustion engine of the vehicle for driving the vehicle and/or of the setting of at least one cooling circuit valve by means of which the heat flow discharged from the cooling circuit can be set and/or adjusted.

11. Cooling system for a vehicle, in particular for a utility vehicle, for carrying out a method according to any of the preceding claims,
wherein the cooling system has at least one cooling circuit by means of which at least one internal combustion engine of the vehicle can be liquid-cooled,
wherein the cooling circuit is assigned at least two heat flow setting devices (13, 15) which can be driven in rotation by means of a drive device (11) and by means of which a heat flow that can be discharged from the cooling circuit can be set,
wherein the heat flow that can be discharged from the cooling circuit is dependent on the rotational speeds of the heat flow setting devices (13, 15), and the heat flow setting devices (13, 15) are designed such that the heat flow discharged from the cooling circuit increases with an increase of the rotational speeds of the heat flow setting devices (13, 15),
wherein at least one of the heat flow setting devices (13, 15) is formed as a fan element for the cooling of the cooling circuit, and at least one of the heat flow setting devices (13, 15) is designed as a coolant conveying device for conveying the coolant through the cooling circuit, and
wherein a closed-loop and/or open-loop control device (5) is provided by means of which, in an energy mode which forms a basic mode, the fan element and the coolant conveying device as the heat flow setting devices (13, 15) can be automatically controlled in closed-loop and/or open-loop fashion such that a defined heat flow value can be discharged from the cooling circuit and, at the same time, the fan element and the coolant conveying device as the heat flow setting devices (13, 15) can be driven with minimal drive energy by means of the drive device (11), wherein an energy mode characteristic map is stored in the closed-loop and/or open-loop control device (5), in which energy mode characteristic map the heat flow discharged from the cooling circuit is recorded as a function of the rotational speed of the heat flow setting devices (13, 15), such that, for a defined heat flow to be discharged from the cooling circuit, the minimal drive energy for driving the heat flow setting devices (13, 15) can be determined,
**characterized**
**in that** the closed-loop and/or open-loop control device (5) can, in a manner dependent on at least one acoustics parameter, be switched from the energy mode into an acoustics mode in which the fan element and the coolant conveying device as the heat flow setting devices (13, 15) can be automatically controlled in closed-loop and/or open-loop fashion by means of the closed-loop and/or open-loop control device such that a lower heat flow value can be discharged from the cooling circuit than in the energy mode, and at the same time an acoustics value of the fan element (13) does not overshoot a defined threshold value, wherein, in order to reduce the acoustics value of the fan element (13), at least one drive parameter, which influences the acoustics value, of the drive device (11) is changed, specifically such that the fan element (13) is operated with reduced rotational speed,
**in that** the at least one acoustics parameter is at least one defined road traffic parameter, wherein the vehicle (1) has a prediction device (23) by means of which a future traffic situation of the vehicle (1), in the presence of which a switch should be made into the acoustics mode, can be predicted and/or foreseen,
**in that**, already at a time before a future traffic situation in which the closed-loop and/or open-loop control device should be switched into the acoustics mode, measures are implemented which allow a switch of the closed-loop and/or open-loop control device into the acoustics mode during the future traffic situation of the vehicle, and wherein, at a time before a future traffic situation in which the closed-loop and/or open-loop control device (5) should be switched into the acoustics mode, the heat flow discharged from the cooling circuit is automatically increased by means of the closed-loop and/or open-loop control device (5) by increasing the rotational speeds of the heat flow setting devices (13, 15).

12. Vehicle, in particular utility vehicle, for carrying out a method according to any of Claims 1 to 10 and/or having a cooling system according to Claim 11.

## Revendications

1. Procédé de fonctionnement d'un système de refroidissement d'un véhicule, en particulier d'un véhicule utilitaire,
le système de refroidissement comportant au moins un circuit de refroidissement au moyen duquel au moins un moteur à combustion interne du véhicule (1) peut être refroidi par liquide,
le circuit de refroidissement étant associé à au moins deux dispositifs de réglage de flux thermique (13, 15) qui peuvent entraînés en rotation au moyen d'un dispositif d'entraînement (11) et au moyen desquels un flux thermique, qui peut être évacué du circuit de refroidissement, peut être réglé,
le flux thermique qui peut être évacué du circuit de refroidissement dépendant des vitesses de rotation des dispositifs de réglage de flux thermique (13, 15) et les dispositifs de réglage de flux thermique (13, 15) étant conçus de telle manière que, lorsque les vitesses de rotation des dispositifs de réglage de flux thermique (13, 15) augmentent, le flux thermique évacué du circuit de refroidissement augmente,
au moins un des dispositifs de réglage de flux thermique (13, 15) étant conçu comme un élément de ventilateur destiné à refroidir le circuit de refroidissement et au moins un des dispositifs de réglage de flux thermique (13, 15) étant conçu comme un dispositif de transport d'agent de refroidissement destiné à transporter l'agent de refroidissement à travers le circuit de refroidissement, et
un dispositif de régulation et/ou de commande (5) étant prévu au moyen duquel l'élément de ventilateur et le dispositif de transport d'agent de refroidissement sont automatiquement régulés et/ou commandés en tant que dispositifs de réglage de flux thermique (13, 15) dans un mode d'énergie formant un mode de base de telle sorte qu'une valeur de flux thermique définie est évacuée du circuit de refroidissement et en même temps l'élément de ventilateur et le dispositif de transport d'agent de refroidissement sont entraînés en tant que dispositifs de réglage de flux thermique (13, 15) avec une énergie d'entraînement minimale au moyen du dispositif d'entraînement (11), une caractéristique de mode d'énergie étant mémorisée dans le dispositif de régulation et/ou de commande (5), caractéristique dans laquelle le flux thermique évacué du circuit de refroidissement est entré en fonction de la vitesse de rotation des dispositifs de réglage de flux thermique (13, 15) de façon à déterminer, pour un flux thermique à évacuer du circuit de refroidissement, l'énergie d'entraînement minimale destinée à entraîner les dispositifs de réglage de flux thermique (13, 15),
**caractérisé en ce que**
le dispositif de régulation et/ou de commande (5) est commuté, en fonction d'au moins un paramètre d'acoustique, du mode d'énergie à un mode d'acoustique dans lequel l'élément de ventilation et le dispositif de transport d'agent de refroidissement sont automatiquement régulés et/ou commandés en tant que dispositifs de réglage de flux thermique (13, 15) au moyen du dispositif de régulation et/ou de commande (5) de façon à évacuer du circuit de refroidissement une valeur de flux thermique inférieure à celle du mode d'énergie et en même temps de façon à ce que la valeur d'acoustique de l'élément de ventilateur (13) ne dépasse pas une valeur limite définie, au moins un paramètre d'entraînement du dispositif d'entraînement (11), qui influe sur la valeur d'acoustique, étant modifié afin de réduire la valeur d'acoustique de l'élément de ventilateur (13), et ce de manière à faire fonctionner l'élément de ventilateur (13) à vitesse réduite,
l'au moins un paramètre d'acoustique est au moins un paramètre de trafic routier défini, le véhicule (1) comportant un dispositif de prévision (23) au moyen duquel une situation de trafic future du véhicule (1), dans laquelle le mode d'acoustique doit être commuté, peut être prévu et/ou est prévisible,
des mesures sont déjà prises, temporellement avant une situation de trafic future dans laquelle le dispositif de régulation et/ou de commande doit être commuté dans le mode d'acoustique, qui permettent, lors de la situation de trafic future du véhicule, la commutation du dispositif de régulation et/ou de commande dans le mode d'acoustique, le flux thermique évacué du circuit de refroidissement étant augmenté automatiquement par augmentation des vitesses de rotation des dispositifs de réglage de flux thermique (13, 15) au moyen du dispositif de régulation et/ou de commande (5), temporellement avant une situation de trafic future dans laquelle le dispositif de régulation et/ou de commande (5) doit être commuté dans le mode d'acoustique.

2. Procédé selon l'une des revendications précédentes, **caractérisé en ce que** l'élément de ventilateur comporte au moins une pale de ventilateur qui est réglable au moyen d'un dispositif de réglage (16) et dont le réglage permet de régler et/ou d'ajuster l'orientation de la pale de ventilateur, la position de l'au moins une pale de ventilateur ajustable étant modifiée pour réduire l'au moins une valeur d'acoustique.

3. Procédé selon l'une des revendications précédentes, **caractérisé en ce que** le véhicule (1) comporte au moins un volet de flux d'air (20) qui est réglable au moyen d'un dispositif de réglage (18) et dont le réglage permet de régler et/ou d'ajuster un flux d'air dans un compartiment moteur du véhicule (1) qui comporte le dispositif d'entraînement, la position de l'au moins un volet de flux d'air réglable (20) étant modifiée de façon à réduire l'au moins une valeur d'acoustique.

4. Procédé selon l'une des revendications précédentes, **caractérisé en ce que** l'au moins un paramètre d'acoustique est au moins un paramètre de trafic routier défini, le véhicule (1) comportant un dispositif de reconnaissance de situation de trafic (21) au moyen duquel une situation de trafic actuelle du véhicule (1) est reconnaissable et/ou détectable, et le dispositif de régulation et/ou de commande (5) commutant automatiquement dans le mode d'acoustique en fonction de la situation de trafic reconnue, le dispositif de reconnaissance de situation de trafic (21) étant de préférence prévu pour comprendre un dispositif de localisation et/ou un dispositif de reconnaissance de panneaux de signalisation.

5. Procédé selon l'une des revendications précédentes, **caractérisé en ce que** le dispositif de prévision (23) comporte un dispositif de localisation et/ou un dispositif de reconnaissance d'itinéraire.

6. Procédé selon l'une des revendications précédentes, **caractérisé en ce qu'**un dispositif d'actionnement, notamment un bouton et/ou un commutateur, pouvant être actionné, notamment manuellement, par un conducteur de véhicule (1), est prévu dont l'actionnement permet d'augmenter le flux thermique, évacué du circuit de refroidissement, pendant un intervalle de temps défini, et **en ce que** le dispositif d'actionnement est actionné temporellement avant une situation de trafic future dans laquelle le dispositif de régulation et/ou de commande (5) doit être commuté dans le mode d'acoustique.

7. Procédé selon la revendication 4, **caractérisé en ce qu'**au moyen du dispositif de régulation et/ou de commande (5) la valeur limite définie est réglée et/ou ajustée de manière définie en fonction de la situation de trafic actuelle du véhicule (1), plusieurs, en particulier trois, valeurs limites spécifiées définies, qui dépendent de la situation de trafic actuelle du véhicule (1), sont de préférence prévues pour être mémorisées dans le dispositif de régulation et/ou de commande (5).

8. Procédé selon l'une des revendications précédentes, **caractérisé en ce que** le dispositif d'entraînement (11) est conçu de telle sorte que les dispositifs de réglage de flux thermique (13, 15) peuvent être régulés et/ou commandés indépendamment les uns des autres au moyen du dispositif de régulation et/ou de commande (5) et/ou **en ce que** le dispositif d'entraînement (11) est conçu de telle sorte que l'un au moins des dispositifs de réglage de flux thermique (13, 15) puisse être régulé et/ou commandé au moyen du dispositif de régulation et/ou de commande (5) indépendamment d'une vitesse de rotation du moteur à combustion interne du véhicule (1) destiné à entraîner le véhicule (1).

9. Procédé selon la revendication 8, **caractérisé en ce que** le dispositif d'entraînement (11) comporte au moins un moteur électrique (7, 9) destiné à entraîner au moins un dispositif de réglage de flux thermique (13, 15), et/ou **en ce que** le dispositif d'entraînement (11) comporte au moins un élément d'accouplement, en particulier au moins un accouplement visqueux, au moyen duquel au moins un dispositif de réglage de flux thermique (13, 15) est accouplé au dispositif d'entraînement de véhicule de telle sorte que le dispositif de réglage de flux thermique (13, 15) puisse être régulé et/ou commandé au moyen du dispositif de régulation et/ou de commande (5) indépendamment de la vitesse de rotation du dispositif d'entraînement de véhicule.

10. Procédé selon l'une des revendications précédentes, **caractérisé en ce que** le flux thermique évacué du circuit de refroidissement est entré dans la caractéristique de mode d'énergie en outre en fonction de la vitesse du véhicule et/ou de la température de l'air ambiant du véhicule et/ou de la pression hydrostatique de l'air ambiant du véhicule et/ou de la vitesse de rotation du moteur à combustion interne du véhicule destiné à entraîner le véhicule et/ou de la position d'au moins une soupape de circuit de refroidissement au moyen de laquelle le flux thermique évacué du circuit de refroidissement peut être régulé et/ou ajusté.

11. Système de refroidissement d'un véhicule, en particulier d'un véhicule utilitaire, destiné à mettre en oeuvre un procédé selon l'une des revendications précédentes,
le système de refroidissement comportant au moins un circuit de refroidissement au moyen duquel au moins un moteur à combustion interne du véhicule peut être refroidi par liquide,
le circuit de refroidissement étant associé à au moins deux dispositifs de réglage de flux thermique (13, 15) qui peuvent être entraînés en rotation au moyen d'un dispositif d'entraînement (11) et qui permettent de régler un flux thermique qui peut être évacué du circuit de refroidissement,
le flux thermique qui peut être évacué du circuit de refroidissement dépendant des vitesses de rotation des dispositifs de réglage de flux thermique (13, 15) et les dispositifs de réglage de flux thermique (13, 15) étant conçus de telle manière que, lorsque les vitesses de rotation des dispositifs de réglage de flux thermique (13, 15) augmentent, le flux thermique évacué du circuit de refroidissement augmente,
l'un au moins des dispositifs de réglage de flux thermique (13, 15) étant conçu comme un élément de ventilateur destiné à refroidir le circuit de refroidissement et l'un au moins des dispositifs de réglage de flux thermique (13, 15) étant conçu comme un dispositif de transport d'agent de refroidissement destiné à transporter l'agent de refroidissement à travers le circuit de refroidissement, et
un dispositif de régulation et/ou de commande (5) étant prévu qui permet de réguler et/ou commander automatiquement, dans un mode d'énergie formant un mode de base, l'élément de ventilateur et le dispositif de transport d'agent de refroidissement en tant que dispositifs de réglage de flux thermique (13, 15) de telle sorte qu'une valeur de flux thermique définie puisse être évacuée du circuit de refroidissement et l'élément de ventilateur et le dispositif de transport d'agent de refroidissement en tant que dispositifs de réglage de flux thermique (13, 15) puissent être entraînés en même temps avec une énergie d'entraînement minimale au moyen du dispositif d'entraînement (11), une caractéristique de mode d'énergie, dans laquelle le flux thermique évacué du circuit de refroidissement est entré en fonction de la vitesse de rotation des dispositifs de réglage de flux thermique (13, 15), étant mémorisée dans le dispositif de régulation et/ou de commande (5), de façon à pouvoir déterminer, pour un flux thermique à évacuer du circuit de refroidissement, l'énergie d'entraînement minimale destinée à entraîner les dispositifs de réglage de flux thermique (13, 15),
**caractérisé en ce que**
le dispositif de régulation et/ou de commande (5) peut être commuté, en fonction d'au moins un paramètre d'acoustique, du mode d'énergie dans un mode d'acoustique dans lequel l'élément de ventilation et le dispositif de transport d'agent de refroidissement peuvent être régulés et/ou commandés automatiquement en tant que dispositifs de réglage de flux thermique (13, 15) au moyen du dispositif de régulation et/ou de commande (5) de façon à pouvoir évacuer du circuit de refroidissement une valeur de flux thermique inférieure à celle du mode d'énergie et en même temps de façon à ce que la valeur d'acoustique de l'élément de ventilateur (13) ne dépasse pas une valeur limite définie, au moins un paramètre d'entraînement du dispositif d'entraînement (11), qui influe sur la valeur d'acoustique, étant modifié afin de réduire la valeur d'acoustique de l'élément de ventilateur (13), et ce de manière à faire fonctionner l'élément de ventilateur (13) à vitesse de rotation réduite,
l'au moins un paramètre d'acoustique est au moins un paramètre de trafic routier défini, le véhicule (1) comportant un dispositif de prévision (23) au moyen duquel une situation de trafic future du véhicule (1), dans laquelle le mode d'acoustique doit être commuté, peut être prévu et/ou est prévisible,
des mesures sont déjà prises, temporellement avant une situation de trafic future dans laquelle le dispositif de régulation et/ou de commande doit être commuté dans le mode d'acoustique, qui permettent, lors de la situation de trafic future du véhicule, la commutation du dispositif de régulation et/ou de commande dans le mode d'acoustique, et le flux thermique évacué du circuit de refroidissement étant augmenté automatiquement par augmentation des vitesses de rotation des dispositifs de réglage de flux thermique (13, 15) au moyen du dispositif de régulation et/ou de commande (5), temporellement avant une situation de trafic future dans laquelle le dispositif de régulation et/ou de commande (5) doit être commuté dans le mode d'acoustique.

12. Véhicule, notamment véhicule utilitaire, destiné à la mise en oeuvre d'un procédé selon l'une des revendications 1 à 10 et/ou comprenant un système de refroidissement selon la revendication 11.
